# EUROPÄISCHE PATENTSCHRIFT

(11) **EP 0 792 413 B1**
(45) Veröffentlichungstag und Bekanntmachung des Hinweises auf die Patenterteilung: **21.11.2001**
(21) Anmeldenummer: 96914980.6
(22) Anmeldetag: 24.04.1996
(51) Int. Cl.: F02M 55/02, F02M 69/46

(54) **KRAFTSTOFFEINSPRITZSYSTEM FÜR BRENNKRAFTMASCHINEN**
FUEL-INJECTION SYSTEM FOR INTERNAL-COMBUSTION ENGINES
SYSTEME D'INJECTION DE CARBURANT POUR MOTEURS A COMBUSTION INTERNE

(30) Priorität: 14.09.1995 DE 19534050
(43) Veröffentlichungstag der Anmeldung: 03.09.1997
(73) Patentinhaber: ROBERT BOSCH GMBH, 70442 Stuttgart (DE)
(72) Erfinder: EYBERG, Wilhelm, D-71229 Leonberg (DE); BURKEL, Rainer, D-71679 Asperg (DE); BRONKAL, Bernhard, D-73257 Köngen (DE); KNAB, Norbert, D-77767 Appenweier (DE); GROSSER, Martin, D-70825 Korntal-Münchingen (DE); WERNER, Andreas, D-73262 Reichenbach (DE); SPIELMANN, Bernd, D-74379 Ingersheim (DE); OETTINGER, Rainer, D-75446 Wiernsheim (DE); SCHUBERT, Peter, D-74211 Leingarten (DE); SCHERER, Klaus, D-70839 Gerlingen (DE)
(86) Internationale Anmeldenummer: EP9601700
(87) Internationale Veröffentlichungsnummer: WO9710431

(56) Entgegenhaltungen:
- DE-A- 1 808 228
- DE-A- 3 733 984
- GB-A- 2 258 694
- US-A- 4 149 568

## Beschreibung

### Stand der Technik

Die Erfindung geht von einem Kraftstoffeinspritzsystem für Brennkraftmaschinen nach der Gattung des Patentanspruchs 1 aus. Ein solches Kraftstoffeinspritzsystem ist durch die DE 43 18 078 A1 bekannt.

Bei dieser Art von Kraftstoffeinspritzsystemen treten in dem Hochdruckspeicher erhebliche Drücke auf, die weit über 1 000 bar liegen. Da solche Hochdruckspeicher ferner auch Anschlußstellen für Druckleitungen besitzen und Anschlußstellen für die Kraftstoffversorgung, ist die Gefahr einer Undichtigkeit gegeben. Undichte Stellen weisen in der Regel sehr kleine Querschnitte auf, die dann bei dem anstehenden hohen Kraftstoffdruck im Hochdruckspeicher zu feinstrahligen, kaum sichtbaren Austritten von Kraftstoff führen, in der Art von Kraftstoffeinspritzstrahlen, wie sie bei Kraftstoffeinspritzdüsen selbst auftreten. Solche Kraftstoffstrahlen weisen eine erhebliche kinetische Energie auf, die zerstörerisch sein können und insbesondere auch Menschen, die im Bereich solcher Kraftstoffhochdruckspeicher hantieren, gefährden können.

Bei Kraftstoffhochdruckleitungen ist es aus der DE-OS 18 08 228 bekannt, auf diese Leitungen einen dünnen Leckageschlauch aus Gummi aufzuschieben, der zur Hochdruckleitung einen geschlossenen Ringraum einschließt, über den leckender Kraftstoff abgeleitet werden kann. Eine solche Lösung wäre beispielsweise anwendbar, um die Forderungen der DE 37/WP der IMO nachzukommen, die verlangt, daß bei Schiffausrüstungen die Kraftstoffleitungen zwischen Hochdruckpumpe und Kraftstoffeinspritzventilen mit einem umhüllenden Kanalsystem versehen sein sollen, durch das leckender Kraftstoff gesammelt werden kann.

In diesen Fällen handelt es sich um ein Auffangen von Leckkraftstoff bei nur zeitweise unter Hochdruck stehenden Druckleitungen. Zur Lösung des eingangs genannten Problems bei einem ständig unter Hochdruck stehenden Druckspeicher sind diese Mittel ungeeignet.

### Vorteile der Erfindung

Die Erfindung weist demgegenüber den Vorteil auf, daß der austretende Kraftstoff durch die Umhüllung aufgefangen wird und dann abgeleitet werden kann, so daß die vorerwähnten Schäden nicht auftreten. In vorteilhafter Weise besteht die Umhüllung aus einer netzartig ausgebildeten Hülle gemäß Patentanspruch 3, die ein Höchstmaß an Flexibilität und Dauerfestigkeit zuläßt und dennoch sicher das Austreten von schädigenden Kraftstoffstrahlen vermeidet. Besonders vorteilhaft ist in weiterer Ausgestaltung nach Anspruch 5 eine Auffangeinrichtung für den austretenden Kraftstoff vorgesehen, der vorteilhaft nach Anspruch 6 durch eine Flüssigkeitsstandmeßeinrichtung überwacht werden kann. Damit werden nicht nur die Gefahren bei Kraftstoffaustritt aus dem Hochdruckbehälter vermieden, sondern auch vermieden, daß Kraftstoff längere Zeit unkontrolliert austreten kann. In besonders einfacher Weise wird der Hochdruckbehälter innerhalb einer bereits bei der Brennkraftmaschine vorzusehenden Zylinderkopfhaube untergebracht, mit der der Gaswechselventiltrieb nach außen abgeschlossen wird, einerseits zur Vermeidung von Schäden und andererseits zum Auffangen von Schmieröl, das über einen Ölrücklauf den Ölsammelbehälter der Brennkraftmaschine zurückgeführt wird. Dieser dient zugleich auch der Aufnahme von austretendem Leckkraftstoff aus dem Hochdruckspeicher. Auch hier ist in vorteilhafter Weise eine Überwachung des Flüssigkeitsstandes im Ölsammelbehälter vorgesehen, insbesondere auch dafür, daß das Schmieröl der Brennkraftmaschine keine übermäßige Verdünnung durch den Kraftstoff erhält und die Tatsache einer solchen beginnenden Verdünnung schnell angezeigt und/oder durch gegebenenfalls Steuereingriffe eine zu hohe Verdünung automatisch verhindert wird.

### Zeichnung

In der Zeichnung sind drei Ausführungsbeispiele der Erfindung dargestellt. Sie werden in der nachfolgenden Beschreibung näher erläutert.

Es zeigen Figur 1 eine schematische Darstellung eines Kraftstoffeinspritzsystems gemäß der Gattung des Patentanspruchs, Figur 2 eine erste erfindungsgemäße Ausgestaltung einer Umhüllung des Hochdruckspeichers des Kraftstoffeinspritzsystems, Figur 3 ein zweites Ausführungsbeispiel einer Umhüllung des Hochdruckspeichers mit einem im wesentlichen geschlossenen Mantel aus Blech und Figur 4 ein drittes Ausführungsbeispiel der Erfindung mit einem innerhalb einer Zylinderkopfhaube untergebrachten Hochdruckspeicher in vereinfacht schematischer Darstellung.

### Beschreibung der Ausführungsbeispiele

In der Figur 1 ist schematisch ein Kraftstoffeinspritzsystem dargestellt, das einen Kraftstoffvorratsbehälter 1 aufweist, aus dem über eine Saugleitung 2 eine Hochdruckförderpumpe 3 Kraftstoff ansaugt und über eine Druckleitung 4 unter Hochdruck in einen Kraftstoffhochdruckspeicher 6 fördert. Der Kraftstoffdruck in diesem Kraftstoffhochdruckspeicher wird durch einen Drucksensor 7 überwacht und der von ihm abgegebene Wert in einer Steuereinrichtung 9 mit einem Sollwert verglichen. Bei Abweichung wird eine Druckstelleinrichtung 10 angesteuert, z.B. der Art, daß über ein verstellbares Ventil, das in einer Entlastungsleitung 11 des Kraftstoffhochdruckspeichers 6 angeordnet ist, über schüssiger Kraftstoff wieder in den Tank zurückgefördert wird.

Bestimmungsgemäß werden vom Kraftstoffhochdruckspeicher mehrere Kraftstoffeinspritzventile 12 über Druckleitungen 14 mit Kraftstoff versorgt. Der Einspritzzeitpunkt und die Einspritzdauer von Kraftstoff über diese Kraftstoffeinspritzventile wird dabei elektrisch gesteuert, z. B. durch Magnetventile, die vom Steuergerät 9 entsprechend den Anforderungen, beispielsweise aus Drehzahl und Last, angesteuert werden.

Während bei bekannten Hochdruckspeicher für solche Kraftstoffeinspritzsysteme keine Sicherheitsvorkehrungen getroffen sind, die bei Undichtheit des Kraftstoffhochdruckspeichers diese anzeigen oder steuernd auf das Kraftstoffeinspritzsystem einwirken, derart, daß z. B. dieses stillgelegt oder auf einen Notbetrieb reduziert wird, wird nun gemäß dem Ausführungsbeispiel der Erfindung gemäß Figur 2 eine solche Sicherheitseinrichtung vorgesehen. In dem Ausführungsbeispiel nach Figur 2 ist wiederum schematisch gezeigt der Hochdruckspeicher 6 vorgesehen. Um diesen herum ist nun in einer ersten Ausführung der Erfindung eine Hülle gelegt, die aus einem feinmaschigen Stahlnetz 15 besteht. Alternativ kann diese Umhüllung aber auch in einer anderweitig erzeugter netzartiger Struktur bestehen, z. B. geschlitztes Metallblech sein, wie es bei Streckmetall möglich ist.

Vorzugsweise besteht die netzartige Umhüllung 15 aus mechanisch widerstandsfähigem Werkstoff, insbesondere Metall, den Kraftstoffhochdruckspeicher allseitig umschließend. Die Umhüllung kann aber auch aus Kunstoff- oder Glas/Kohlefaser Material bestehen mit hoher Stabilität gegen austretenden Kraftstoff. Eine Reduzierung des Umschließens kann jedoch auch auf die Bereiche beschränkt sein, in denen zwischen dem Kraftstoffhochdruckspeicher und anderen Teilen des Kraftstoffeinspritzsystems Verbindungen, insbesondere löslicher Art, geschaffen wurden. Mit dieser Umhüllung wird verhindert, daß an undichten Stellen austretender Kraftstoff, der infolge des hohen Druckes an dieser Stelle feinstrahlig mit hoher kinetischer Energie austritt (ähnlich einem Einspritzstrahl einer Einspritzdüse), Schaden anrichtet. Mit dieser Umhüllung wird erreicht, daß an undichten Stellen austretender Kraftstoff, der infolge des hohen Druckes an dieser Stelle feinstrahlig mit hoher kinetischer Energie austritt, ähnlich einem Einspritzstrahl einer Einspritzdüse, verhindert so, daß keine solche Kraftstoffstrahlen Schaden anrichten können. Der Strahl wird durch die Umhüllung aufgefangen bzw. gebrochen und kann insbesondere handhabenden Personen im Bereich des Hochdruckspeichers nicht mehr gefährlich werden. Aufgrund der netzartigen Struktur der Umhüllung in Form eines Stahlnetzes ist diese Umhüllung sehr flexibel und kann sich den geometrischen Formen bestens anpassen. Dennoch bietet ein solches Stahlnetz oder alternative Ausgestaltungen dazu die Möglichkeit, daß der Leckkraftstoff letztlich auch aus der Umhüllung entweichen kann und in einer Auffangeinrichtung aufgefangen werden kann. Hier kann sich ein Flüssigkeitsstand ausbilden, der dann wiederum durch eine Flüssigkeitsstandmeßeinrichtung 17 erfaßt werden kann und einer Steuereinrichtung 18 zugeführt wird, durch die eine Signaleinrichtung 19 oder ein Steuersignal zur Beeinflussung des Kraftstoffeinspritzsystems an die Steuereinrichtung 9 abgegeben wird. Mit einem solchen Signal kann dann das Kraftstoffeinspritzsystem so beeinflußt werden, daß es unter Umständen stillgesetzt wird, indem die Hochdruckförderpumpe 3 abgeschaltet wird oder indem der Druck im Hochdruckspeicher 6 über die Druckstelleinrichtung 10 auf niedrigem Wert abgesenkt wird, der gegebenenfalls noch so hoch ist, um einen gewissen Notbetrieb aufrechtzuerhalten. Oder aber es wird der Druck des Hochdruckspeichers ganz abgesenkt und auch die Tätigkeit der Einspritzventile auf Null gesetzt. Letztendlich ist es auch denkbar, bei bestehend bleibender Kraftstoffversorgung nur noch einen Teil der Kraftstoffeinspritzventile anzusteuern. Eine Abschaltung der Hochdruckförderpumpe 3 kann auch dadurch geschehen, daß zwischen dieser und ihrem Antrieb 26 eine elektrisch schaltbare Kupplung 27 vorgesehen ist, die z.B. von der Steuereinrichtung 18 schaltbar ist. Diese Kupplung kan nicht nur bei Auftreten einer oben beschriebenen Undichtheit sondern auch bei anderen Fehlfunktionen des Kraftstoffeinspritzsystems, z.B. bei fehlerhaftem Betrieb der Brennkraftmaschine geschaltet werden, oder auch bei ausgesuchten Betriebszuständen, die eine Absenken des Druckes im Hochdruckspeicher erfordern geschaltet werden. Die Abschaltung der Hochdruckförderpumpe kann mittels eines testzyklusses überprüft werden.

Mit der Ausgestaltung gemäß der Erfindung wird somit eine Einrichtung geschaffen, bei der mit Sicherheit Schäden, die aufgrund von Leckverlusten am Kraftstoffhochdruckspeicher des Kraftstoffeinspritzsystems auftreten, vermieden werden und andererseits auch rechtzeitig erkannt werden, um entsprechende Gegenmaßnahmen zu treffen.

## Patentansprüche

1. Kraftstoffeinspritzsystem für Brennkraftmaschinen mit einer Hochdruckförderpumpe (3), die Kraftstoff in einen Kraftstoffhochdruckspeicher (6) fördert, aus dem mehrere Kraftstoffeinspritzventilen (12) über Druckleitungen (14) mit Kraftstoff versorgt werden, gesteuert durch elektrisch gesteuerte Ventile, **dadurch gekennzeichnet, daß** der Hochdruckspeicher (6) eine Leckkraftstoffauffangeinrichtung aufweist in Form einer netzartig ausgebildeten Hülle (15, 20, 26), die Austrittsöffnungen (21, 24) für Leckkraftstoff bildet.

2. Kraftstoffeinspritzsystem nach Anspruch 1, **dadurch gekennzeichnet, daß** die Umhüllung aus Kunststoff oder Glasfaser besteht.

3. Kraftstoffeinspritzsystem nach Anspruch 1, **dadurch gekennzeichnet, daß** die Umhüllung aus Metall besteht.

4. Kraftstoffeinspritzsystem nach Anspruch 3, **dadurch gekennzeichnet, daß** die Hülle ein Stahlnetz (15) ist.

5. Kraftstoffeinspritzsystem nach einem der Ansprüche 2 bis 4, **dadurch gekennzeichnet, daß** unterhalb der Umhüllung (15) eine mit einem Kraftstoffrücklauf versehene Auffangeinrichtung (16, 25) für von der Umhüllung ablaufenden Kraftstoff angeordnet ist.

6. Kraftstoffeinspritzsystem nach Anspruch 5, **dadurch gekennzeichnet, daß** das die Auffangeinrichtung (16, 25) eine Flüssigkeitsstandmeßeinrichtung (17) aufweist, durch die ein Steuersignal bei Erreichen eines bestimmten Flüssigkeitsstands abgegeben wird, durch das eine Anzeigeeinrichtung ( 19) oder eine Steuereinrichtung (9) steuerbar ist.

7. Kraftstoffeinspritzsystem nach einem der vorstehenden Ansprüche, mit einer von einem Antrieb (26) angetriebene Hochdruckförderpumpe (3), die Kraftstoff in einen Kraftstoffhochdruckspeicher (6) fördert, aus dem wenigstens ein von einer Steuereinrichtung (9) elektrisch gesteuertes Kraftstoffeinspritzventil (12) über eine Druckleitung (14) mit Kraftstoff versorgt wird, **dadurch gekennzeichnet, daß** eine Einrichtung (18) zur Erfassung von bestimmten Betriebszuständen oder von Fehlfunktion des Kraftstoffeinspritzsystems, wie Undichtheit der Hochdruck führenden Teile des Kraftstoffeinspritzsystems oder fehlerhaftes Laufverhalten der Brennkraftmaschine, durch die eine elektrisch schaltbare Kupplung (27) zwischen Hochdruckförderpumpe und Antrieb (26) zum Abschalten des Antriebs (26) der Hochdruckförderpumpe (3) schaltbar ist.

## Claims

1. Fuel injection system for internal-combustion engines, having a high-pressure feed pump (3), which feeds fuel into a high-pressure fuel reservoir (6), from which a plurality of fuel injection valves (12) are supplied with fuel via pressure lines (14), controlled by electrically controlled valves, **characterized in that** the high-pressure reservoir (6) has a device for collecting leaking fuel, in the form of a sheath (15, 20, 26) which is designed in the form of a mesh and forms outlet orifices (21, 24) for leaking fuel.

2. Fuel injection system according to Claim 1, **characterized in that** the sheathing consists of plastic or glass fibres.

3. Fuel injection system according to Claim 1, **characterized in that** the sheathing consists of metal.

4. Fuel injection system according to Claim 3, **characterized in that** the sheath is a steel mesh (15).

5. Fuel injection system according to one of Claims 2 to 4, **characterized in that** a collection device (16, 25), which is provided with a fuel return, for fuel running out of the sheathing (15) is arranged beneath the sheathing.

6. Fuel injection system according to Claim 5, **characterized in that** the collection device (16, 25) has a liquid-level measuring device (17), which emits a control signal when a specific liquid level is reached, by means of which control signal an indicator device (19) or a control device (9) can be controlled.

7. Fuel injection system according to one of the preceding claims, having a high-pressure feed pump (3), which is driven by a drive (26) and feeds fuel into a high-pressure fuel reservoir (6), from which at least one fuel injection valve (12), which is electrically controlled by a control device (9), is supplied with fuel via a pressure line (14), **characterized in that** a device (18) for detecting specific operating states or incorrect operation of the fuel injection system, such as leaks at the high-pressure-carrying parts of the fuel injection system or incorrect running of the internal-combustion engine, by means of which an electrically switchable coupling (27) between high-pressure feed pump and drive (6) can be switched for the purpose of switching off the drive (26) of the high-pressure feed pump (3) [sic].

## Revendications

1. Système d'injection de carburant pour des moteurs à combustion interne comportant une pompe de transfert à haute pression (3) qui alimente en carburant un réservoir à haute pression (6), à partir duquel plusieurs injecteurs de carburant (12) sont alimentés en carburant par l'intermédiaire de conduites de pression (14), ces injecteurs étant commandés par des soupapes à commande électrique,
**caractérisé en ce que**
le réservoir à haute pression (6) comporte une installation de collecte de carburant de fuite sous la forme d'une enveloppe (15, 20, 26) constituée par un filet qui forme les orifices de sortie (21, 24) du carburant de fuite.

2. Système d'injection de carburant selon la revendication 1,
**caractérisé en ce que**
l'enveloppe est en matière plastique ou en fibres de verre.

3. Système d'injection de carburant selon la revendication 1,
**caractérisé en ce que**
l'enveloppe est en métal.

4. Système d'injection de carburant selon la revendication 3,
**caractérisé en ce que**
l'enveloppe est un filet en acier (15).

5. Système d'injection de carburant selon l'une quelconque des revendications 2 à 4,
**caractérisé par**
une installation de collecteur (16, 25) munie d'un retour de carburant en dessous de l'enveloppe (15) pour le carburant qui s'échappe de l'enveloppe.

6. Système d'injection de carburant selon la revendication 5,
**caractérisé en ce que**
l'installation de collecteur (16, 25) comporte une installation de mesure de niveau de liquide (17) qui fournit un signal de commande lorsqu'on atteint un certain niveau de liquide pour commander une installation d'affichage (19) ou une installation de commande (9).

7. Système d'injection de carburant selon l'une des revendications précédentes comportant une pompe de transfert à haute pression (3) entraînée par un moteur (26) qui transfère du carburant dans un réservoir à haute pression de carburant (6), pour alimenter au moins un injecteur de carburant (12) à commande électrique par une installation de commande (9) par l'intermédiaire d'une conduite de pression (14),
**caractérisé en ce qu'**
une installation (18) de détection de certains états de fonctionnement ou de fonctionnement défectueux du système d'injection de carburant comme une fuite des parties à haute pression du système d'injection de carburant ou un fonctionnement défectueux du moteur à combustion interne, peut commuter un embrayage (27) à commutation électrique entre la pompe de transfert à haute pression et le moteur (26), pour couper le moteur (26) de la pompe de transfert à haute pression (3).
